# DEMANDE DE BREVET EUROPEEN

(11) **EP 0 490 790 A1**
(43) Date de publication de la demande: **17.06.1992**
(21) Numéro de dépôt: 91420436.7
(22) Date de dépôt: 06.12.1991
(51) Int. Cl.: B01F 15/02

(54) **Installation de formulation de mélanges à base de liquides à unité de dosage raclée et procédé de formulation afférent**

(30) Priorité: 11.12.1990 FR 9015742
(71) Demandeur: CELLIER S.A., F-73106 Aix-les-Bains (FR)
(72) Inventeur: Petit, Alain Gabriel Maurice, F-73100 Aix les Bains (FR)
(74) Mandataire: Ropital-Bonvarlet, Claude

(57) **Abrégé**

- Formulation de mélanges.
- L'invention concerne une installation caractérisée en ce que l'unité de dosage (**11**) est munie de moyens de raclage (**18,19, 21, 30**) de toute sa surface interne assurant un transfert total du composant dosé vers le réacteur de mélange (**61, 62**).
- Installation de formulation à unité de dosage raclée.

## Description

La présente invention concerne le domaine technique général de la formulation de mélanges, à caractères liquides, à partir de divers composants qui doivent être mélangés dans des proportions définies et donc dosés précisément, en vue de réaliser un mélange final à usages divers.

L'invention vise, plus particulièrement mais non exclusivement, la formulation de mélanges incluant au moins un et, de préférence, plusieurs composants liquides présentant une viscosité importante.

L'invention vise en conséquence, essentiellement, une installation et un procédé de formulation de mélanges à base de composants à caractère liquide comprenant un ou plusieurs moyens de stockage, du type cuve ou enceinte, dans lesquels sont conservés des composants entrant dans la formulation finale, un ou plusieurs réacteurs de mélange, une unité de dosage interposée entre le moyen de stockage et le réacteur de mélange et reliée à ces derniers par l'intermédiaire de lignes de transfert, et un ensemble de pompes et vannes de commande montées sur les lignes de tranfert.

Traditionnellement, la formulation des mélanges liquides est effectuée dans un réservoir dans lequel sont envoyés, successivement, les différents composants du mélange, le dosage étant effectué directement par contrôle du poids du réservoir et de son évolution successive lors de l'introduction des différents composants du mélange. Le réservoir peut être, soit un réservoir tampon à partir duquel le ou les composants introduits sont ensuite dirigés vers un autre récipient final, soit directement le mélangeur dans lequel la composition finale est obtenue.

Au lieu d'effectuer le dosage pondéral des composants par mesure de l'évolution du poids du réservoir-tampon ou du mélangeur, il est également connu d'effectuer le dosage des divers composants directement à partir du récipient de stockage dont le poids peut également être contrôlé lors du prélèvement.

Il est également bien connu, dans la technique de la formulation de mélanges, d'avoir recours à des doseurs volumétriques, par exemple du type à vis, servant à transférer, à partir d'un récipient de stockage, une quantité connue et mesurée du composant.

De manière générale, il est également connu d'avoir recours à des dispositifs de nettoyage, du type racleur, pour assurer le nettoyage des conduites de transfert utilisées dans de telles installations de formulation. Il est, en effet, de la plus haute importance d'éviter de mettre en contact certains composants, en raison de leur incompatibilité et c'est la raison pour laquelle les conduites de transfert sont régulièrement nettoyées, soit à l'aide de liquides solvants, soit à l'aide de corps racleurs, du type bouchons. De tels dispositifs sont bien connus, notamment dans le domaine des produits pétroliers, tels que ceux décrits, par exemple, dans la demande de brevet **FR-A-2 640 530.**

Le recours à de tels dispositifs est cependant limité à l'opération de nettoyage de conduites et n'est pas applicable au nettoyage et au raclage des réservoirs-tampons ou des réacteurs de mélange. Dans un tel cas, en effet, et principalement pour les produits liquides présentant une viscosité élevée, il s'avère que la gravité est insuffisante pour l'évacuation complète des réservoirs ou réacteurs et il subsiste toujours une pellicule de produits sur les parois.

Il est, bien évidemment, toujours possible d'avoir recours, pour le nettoyage de ces récipients ou réacteurs, à l'introduction de solvants liquides assurant une dilution de la pellicule. Une telle solution est cependant pénalisante sur le plan économique, puisque la fraction diluée peut être considérée comme perdue.

L'impossibilité de nettoyer parfaitement et de récupérer en totalité la pellicule du composant déposé sur les parois induit, également, une imprécision dans la formulation, puisque la fraction déposée sur la paroi a été pesée et ne se retrouve pas dans la formulation finale.

Par ailleurs, s'il s'avère parfois possible de laisser une certaine fraction de produit déposée sur les parois des récipients, les risques de mise en contact de produits incompatibles entre eux, lorsqu'ils ne sont pas dilués, augmentent. Cet inconvénient est plus particulièrement lié aux cas où la fraction résiduelle déposée sur les parois est un composant qui nécessite une dilution dans une quantité importante du produit constituant la base du mélange.

L'objet de l'invention vise donc à résoudre les problèmes et inconvénients évoqués précédemment et à proposer une installation et un procédé de formulation de mélanges permettant d'assurer un nettoyage complet de la surface interne de l'unité de dosage, tout en assurant le transfert du composant dosé.

Un autre objet de l'invention consiste à proposer une installation et un procédé de formulation de mélanges apte à assurer, à l'aide de moyens simples et fiables, un transfert contrôlé du composant dosé vers le réacteur de mélange.

Un objet complémentaire de l'invention est de fournir une installation et un procédé aptes à assurer un transfert progressif du composant dosé vers le réacteur de mélange.

Les objectifs assignés à l'invention sont atteints par une installation de formulation de mélanges à base de composants liquides comprenant :
- au moins un moyen de stockage d'au moins un composant,
- au moins un réacteur de mélange,
- une unité de dosage en forme de tube interposée entre le moyen de stockage et le réacteur de mélange et reliée à ces derniers par l'intermédiaire de lignes de transfert,
- un ensemble de pompes et vannes de commande montées sur les lignes de transfert,
caractérisée en ce que l'unité de dosage est munie de moyens de raclage de toute sa surface interne assurant un transfert total du composant dosé vers le réacteur de mélange.

Les objectifs assignés à l'invention sont également atteints par un procédé de formulation d'un mélange à partir de composants à caractère liquide, conservés dans des moyens de stockage à partir desquels ils sont prélevés pour être dosés dans une unité de dosage, puis transférés en quantité connue vers un réacteur de mélange, caractérisé en ce qu'il consiste à effectuer, simultanément, à l'aide d'un corps racleur propulsé d'une extrémité à l'autre de l'unité de dosage, un raclage de la surface interne de l'unité de dosage et un transfert du composant dosé vers le réacteur de mélange.

Diverses autres caractéristiques ressortent de la description faite ci-dessous en référence aux dessins annexés qui montrent, à titre d'exemples non limitatifs, des formes de réalisation de l'objet de l'invention.

La **fig. 1** montre un schéma de principe d'une installation de formulation selon l'invention.

Les **fig. 2** et **3** montrent, selon des coupes transversales, un détail de réalisation de l'invention consistant en un clapet de commande.

L'installation, montrée de manière schématique à la **fig. 1,** comprend des moyens de stockage des composants à caractère liquide destinés à entrer dans la formulation finale, ces moyens de stockage comprenant au moins une cuve **1** et, en général, plusieurs, telle que **1′** ou **1˝** par exemple.

De manière classique, les cuves **1, 1′, 1˝** sont munies, par exemple, d'un système de repérage du niveau de liquide **2** et comportent une pompe de transfert **3, 3′,** montée sur une canalisation de sortie **4, 4′,** en aval d'une vanne de commande **5, 5′**, **5˝** permettant la fermeture ou l'ouverture de la cuve **1** vers l'extérieur.

Dans le cas de produits nécessitant une mise en circulation constante, la canalisation de sortie **4,** **4′** est raccordée à une canalisation de retour **6,** **6′** formant ainsi une boucle de circulation pour le produit contenu dans la cuve **1**. Un piquage **7** à partir de la boucle, associé à une vanne **8, 8′, 8˝** et à un flexible **9,** **9′,** **9˝,** assurent le transfert du composant liquide de la cuve **1,** **1′,** **1˝** vers une unité de dosage **11** du composant.

L'unité de dosage **11** est reliée aux flexibles d'arrivée **9,** **9′,** **9˝** par l'intermédiaire de clapets d'admission **12,** **12′,** **12˝** dont les caractéristiques seront décrites plus en détail ci-après.

L'unité de dosage **11** est, avantageusement, constituée d'un élément de forme tubulaire **13,** de section constante, de préférence circulaire et définissant, entre ses deux extrémités **14** et **15,** un volume et une capacité déterminés, de l'ordre, par exemple, de 100 litres. Dans l'exemple de réalisation montré à la **fig. 1,** l'élément tubulaire **13** est constitué d'un tube présentant une branche centrale **15** sensiblement horizontale complétée, à ses deux extrémités, par deux branches terminales **16** et **17** sensiblement verticales et reliées à la portion centrale **15** par un coude, de manière à former un tube en **˝U˝.**

Les parties terminales des branches **16** et **17** définissent les extrémités **14** et **15** de l'unité de dosage **11** et sont constituées de deux gares, respectivement **18** et **19** formant, alternativement, gare d'arrivée ou de départ pour un corps racleur **21** mobile librement à l'intérieur du circuit fermé constitué des gares **18,** **19** et de l'élément tubulaire **13**.

Le corps racleur **21** peut être constitué de tout élément connu approprié à une opération de raclage de conduite, du type bouchon ou diabolo racleur. Le corps racleur **21** présente une section pleine sensiblement équivalente, au serrage près, à la section interne de l'élément tubulaire **13,** de manière à assurer un raclage efficace des parois internes de l'ensemble du tube. De tels corps racleurs sont bien connus de l'homme de l'art et ne seront, en conséquence, pas décrits plus en détail ci-après. Un dispositif de détection de la présence du corps racleur **21** dans les gares **18, 19** du type capteur de position, est prévu dans chaque gare et peut être relié fonctionnellement à une unité centrale de commande de l'installation.

Dans l'exemple particulier montré à la **fig. 1,** la branche centrale **15** du tube doseur **13** est montée sur deux pesons **25** et **26** permettant d'assurer la pesée du composant introduit dans le tube **13** et de constituer ainsi un élément doseur pondéral. Il est bien évident, qu'à la place de l'unité de dosage de type pondéral, une unité de dosage volumétrique peut être utilisée.

L'élément tubulaire **13,** à l'intérieur duquel le corps racleur **21** est destiné à effectuer un mouvement de va et vient entre les gares **18** et **19,** est relié, par les extrémités des gares **18** et **19** à un système de propulsion **30** destiné à fournir l'énergie cinétique nécessaire au corps racleur **21.** Chaque gare **18, 19** est reliée, par l'intermédiaire d'une vanne de commande **31, 32** et de flexibles **33** et **34,** d'une part, à un système de propulsion pneumatique **35** et, d'autre part, à un système de propulsion hydraulique **36.**

Le système de propulsion pneumatique **35** comporte une source de fluide propulseur **10,** du type air comprimé ou azote par exemple, des conduites de transfert, deux vannes d'admission ou de fermeture **38a** et **38,** respectivement associées à la gare **18** et à la gare **19** et raccordées aux flexibles **33** et **34.**

Le système de propulsion hydraulique **36** comprend un réservoir annexe **37** comportant un liquide propulseur, de préférence un solvant ou de l'eau, apte à être véhiculé par l'intermédiaire d'une vanne de sortie **65,** d'une pompe **39** à débit variable et d'une conduite **40** vers une ligne de transfert **41** reliée, par une extrémité, à la gare **18** et au flexible **33,** par une vanne **42** et, par l'autre extrémité, à la gare **19** et au flexible **34** par une vanne **43.**

Le système de propulsion hydraulique **36** est complété par un circuit de retour vers le réservoir **37** incluant, par exemple, deux vannes **44** et **45** associées, respectivement, au flexible **33** et au flexible **34** et raccordées à une conduite de retour **46** vers le réservoir annexe **37.**

Le circuit de propulsion pneumatique comporte, également, une conduite d'évacuation ou de vidange **47** raccordée, par une vanne **48,** au flexible **33** et une vanne **49** au flexible **34,** d'une part, et par un clapet **50** et un flexible **51** à l'élément tubulaire **13,** d'autre part.

Les gares **18** et **19,** sont reliées, par l'intermédiaire de conduites **55** et **56,** de deux vannes **57, 58** et de deux flexibles **59, 60,** respectivements à des réacteurs de mélange **61** et **62.** De manière connue, ces réacteurs peuvent être munis de moyens internes de mélange, du type à pales et comporter, également, un système autonome de pesée **63.**

De manière préférentielle, les clapets d'admission **12, 12′** et **12˝**, montés sur l'élément tubulaire **13** et tels que ceux montrés aux **fig. 2** et **3,** comprennent un corps cylindrique **70** solidaire, par une extrémité inférieure **71,** de l'élément tubulaire **13** et raccordé à ce dernier par une ouverture **72.** Le corps cylindrique **70** est fermé à l'extrémité **73** opposée à l'extrémité inférieure **71** et comporte, sensiblement dans sa partie centrale **74,** une paroi transversale **75** divisant l'intérieur du corps cylindrique **70** en deux chambres, l'une dite inférieure **76,** l'autre dite supérieure **77.**

La paroi transversale est percée, sensiblement dans son centre, d'un orifice centré sur l'axe central **x-x′** du corps cylindrique **70.** Une tige **78** est montée coulissante, par un joint d'étanchéité, à l'intérieur du corps cylindrique **70,** de manière à se déplacer entre les deux chambres **76** et **77** à travers la paroi transversale **75.** Les extrémités inférieure et supérieure de la tige **78** sont pourvues, respectivement, de pistons **79, 80** pourvus de segments **81.** Le clapet **12** comporte un moyen **82** de rappel en position de fermeture du piston **79** contre l'élément tubulaire **13.**

De manière préférentielle seulement, le moyen de rappel élastique **82** est constitué d'un ressort de compression, coaxial à la tige **78** et en appui, par une extrémité, sur la face supérieure du piston **79** et, par l'autre extrémité, contre la face inférieure de la paroi transversale **75.**

L'extrémité inférieure **83** du piston **79** est conformée de manière à venir s'emboîter dans l'ouverture **72** de l'élément tubulaire **13** et de manière que la portée circulaire **83a** du piston vienne épouser exactement le siège **84** entourant l'ouverture **72.** Il est particulièrement important que, dans la position de fermeture du piston **79,** la conformation de son extrémité inférieure **83** ne modifie pas la section transversale de l'élément tubulaire **13** et, dans tous les cas, ne pénètre pas dans les limites définies par cette dernière, afin d'assurer une continuité de forme de ladite section et de ne pas entraver le libre passage du corps racleur **21.**

Le clapet **12** est, avantageusement, commandé de maniére pneumatique et comporte, à cet effet, dans la chambre supérieure **77,** un perçage inférieur **85** et un perçage supérieur **86** en relation avec une source pneumatique. Le corps cylindrique **70** comporte, dans la partie inférieure de la chambre inférieure **76,** un orifice d'admission **87** sur lequel se raccorde un coude **88** en relation, par l'intermédiaire d'un soufflet **89,** avec le flexible **9.**

La variante de réalisation du clapet **12,** montrée à la **fig. 3,** ne différe, de celle montrée à la **fig. 2,** que par les positions relatives d'extension de l'élément tubulaire **13** et du corps cylindrique **70.** Dans la variante montrée à la **fig. 3,** le corps cylindrique **70** s'étend sensiblement horizontalement selon un plan d'extension **P** perpendiculaire au plan d'extension longitudinal de l'élément tubulaire **13,** alors que, dans l'exemple montré à la **fig. 2,** le plan d'extension **P** est confondu avec le plan d'extension longitudinal de l'élément tubulaire **13.**

Cette modification du positionnnement relatif nécessite une modification de la position de la conformation du piston **79** pour que ce dernier ne modifie pas, en position de fermeture, la section interne de l'élément tubulaire **13.** A cette fin, le piston **79** comporte, à sa périphérie en regard de l'orifice **72,** une conformation rentrante en forme de calotte sphérique **91** épousant la forme de la partie supérieure de l'élément tubulaire **13** lorsque le piston **79** est en position de fermeture de l'orifice **72,** tel que montré en pointillé à la **fig. 3.**

Le fonctionnement de l'installation est le suivant.

Le remplissage de l'unité de dosage **11,** c'est-à-dire le remplissage de l'élément tubulaire **13,** s'effectue, par exemple, avec le corps racleur **21** en position fixe dans la gare terminale **19,** l'installation étant initialement à l'arrêt et toutes les vannes étant fermées.

Le remplissage s'effectue par ouverture de la vanne **5** de la cuve **1,** mise en marche de la pompe **3** et ouverture de la vanne **7.** Le clapet d'admission **12** est en position d'ouverture, c'est-à-dire que l'orifice **72** du tube **13** est ouvert et que le piston **79** comprime le ressort **82,** de manière que le composant, contenu dans la cuve **1,** puisse s'écouler par le flexible **9** et le coude **88** dans l'unité de dosage.

Cette position d'ouverture du clapet **12** est obtenue par introduction d'air comprimé dans la chambre **77,** par l'intermédiaire de l'orifice **85,** afin de faire coulisser la tige **78** selon la flèche **f₁** par augmentation de la pression sur la face inférieure du piston **80.** Le composant s'écoule dans l'élément tubulaire **13** et est pesé, par l'intermédiaire des pesons **25** et **26,** jusqu'à l'obtention de la valeur désirée, à partir de laquelle la vanne **7** est fermée, simultanément avec le clapet **12,** lequel revient en position de fermeture en se déplaçant selon la flèche **f₂,** l'air comprimé étant expulsé à travers l'orifice **85.**

A titre de variante, il est également possible d'introduire un second composant selon le même cycle, à partir de la cuve **1′**, par exemple dans la mesure où les deux composants sont compatibles, par l'intermédiaire des vannes **8′** ou **8˝** et des clapets **12′** ou **12˝**.

La quantité connue du composant dosé ou pesé à l'intérieur de l'élément tubulaire **13** peut alors être transférée, par exemple, dans le réacteur de mélange **61** à l'aide du corps racleur **21,** propulsé de la gare de départ **19** vers la gare d'arrivée **18.** A cette fin, un transfert rapide et à vitesse sensiblement constante peut être effectué par ouverture des vannes **57, 38** et **32,** de manière à permettre l'introduction de l'air ou du gaz comprimé, à partir de la source **10,** par l'intermédiaire de la canalisation **35.**

L'air comprimé propulse alors le corps racleur **21,** lequel effectue, simultanément, lors de son transit d'une extrémité à l'autre de l'unité de dosage, un raclage de la surface interne de l'élément tubulaire **13** et un transfert par poussée dynamique du composant dosé vers et dans le réacteur de mélange **61.**

A son arrivée dans la gare **18**, le corps racleur **21** est détecté par un système de détection approprié, lequel peut être relié fonctionnellement à une armoire de commande automatique contrôlant la fermeture des vannes ouvertes précédemment. Il est également possible, pour s'assurer d'un vidage complet de l'ensemble des conduites, d'ouvrir la vanne **31** avec la vanne **38a,** afin d'assurer, par admission d'air ou de gaz comprimé, le vidage complet des conduites **55** et **59** reliant le réacteur de mélange **61** à la gare **18.** Les vannes **57** et **38** sont ensuite fermées.

Le retour du corps racleur **21** à la gare **19** peut être effectué rapidement par l'ouverture des vannes **38a** et **31** si elles ne sont pas déjà ouvertes, d'une part, et **32** et **49,** d'autre part, par exemple. Le clapet **50** est ensuite ouvert pour remettre le circuit à la pression atmosphérique.

Au lieu d'avoir recours à un transfert à vitesse constante et élevée, comme décrit précédemment, il est possible, en utilisant le système de propulsion hydraulique **36,** d'effectuer un raclage et un transfert contrôlé et progressif de la quantité de composant pesé et dosé dans l'élément tubulaire **13.** Le corps racleur étant dans la gare de départ **19,** il convient alors d'ouvrir les vannes **57, 32** et **43,** d'une part, puis de mettre en route la pompe **39,** d'autre part.

Le débit de la pompe **39** est ajusté, en fonction du débit de transfert souhaité dans le réacteur de mélange **61.** Le liquide, de préférence un solvant, stocké dans le réservoir annexe **37,** assure alors la propulsion du corps racleur **21,** de la gare **19** vers la gare d'arrivée **18,** au rythme désiré. Le corps racleur est ensuite détecté lors de son arrivée dans la gare **18,** et la pompe **39** arrêtée et la vanne **43** fermée.

L'installation peut alors être arrêtée dans cet état. Il est, cependant, préférable, après transfert dans le réacteur **61** du composant dosé, d'assurer un rinçage de l'élément tubulaire **13** après un temps de dilution approprié du solvant, afin d'éviter tout séchage de traces ou résidus de composants susceptibles d'adhérer à la surface interne de l'élément tubulaire **13.**

La vidange de l'élément tubulaire pourra alors être effectuée par utilisation du trajet retour du corps racleur **21** se trouvant dans la gare **18.** A cette fin, les vannes **38a** et **31** sont ouvertes, de même que les vannes **32** et **45,** afin de permettre au corps racleur **21** d'assurer, lors de son retour vers la gare **19,** l'écoulement du liquide de vidange vers le réservoir annexe **37,** par l'intermédiaire de la vanne **45** de la conduite **46.**

Une fois le corps racleur détecté dans la gare **19,** toutes les vannes sont fermées, à l'exception du clapet de mise à l'air **50** qui est ouvert.

Dans l'exemple préférentiel montré à la **fig. 1,** il a été proposé d'avoir recours à un élément tubulaire muni d'un seul corps racleur **21,** associé à deux gares **18** et **19,** en relation, respectivement, avec deux réacteurs de mélange **61** et **62,** mais il est bien entendu qu'un seul réacteur de mélange pourrait être utilisé. De même, il serait possible de prévoir une unité de dosage **13** reliée à plus de deux réacteurs de mélange en prévoyant des gares de détection supplémentaires pour le corps racleur, ainsi que des systèmes d'aiguillage dudit corps racleur. De la même manière, plusieurs corps racleurs pourraient être également utilisés.

L'installation et le procédé de formulation ainsi décrits permettent donc d'assurer, à l'aide de moyens simples et fiables, un raclage complet de l'unité de dosage, tout en assurant un transfert complet de la quantité de composants dosée. Il s'avère ainsi possible de transférer, sans perte, la quantité exactement mesurée et dosée vers le réacteur de mélange et d'obtenir ainsi une composition finale de formulation précise. La possibilité de racler l'unité de dosage **11** permet, également, de minimiser les pertes en composants et la possibilité de contrôler la vitesse du transfert du composant par contrôle de la vitesse du corps racleur **21** permet de mettre en contact, progressivement, des composants présentant une incompatibilité en cas de mélange brutal.

## Revendications

**1 -** Installation de formulation de mélanges à base de composants liquides comprenant :
- au moins un moyen de stockage (**1, 1′, 1˝**) d'au moins un composant,
- au moins un réacteur de mélange (**61, 62**),
- une unité de dosage (**11**) en forme de tube (**13**) interposée entre le moyen de stockage (**1, 1′, 1˝**) et le réacteur de mélange (**61, 62**) et reliée à ces derniers par l'intermédiaire de lignes de transfert (**4, 6, 55, 59, 56, 60**),
- un ensemble de pompes (**3, 3′**) et vannes (**5, 8, 57, 58**) de commande montées sur les lignes de transfert,
caractérisée en ce que l'unité de dosage (**11**) est munie de moyens de raclage (**18, 19, 21, 30**) de toute sa surface interne assurant un transfert total du composant dosé vers le réacteur de mélange (**61, 62**).

**2 -** Installation selon la revendication 1, caractérisée en ce que les moyens de raclage comprennent :
- un corps racleur (**21**), de type diabolo, de section équivalente, au serrage près, à la section interne du tube (**13**),
- deux gares terminales (**18, 19**) prévues aux deux extrémités du tube (**13**) pour recevoir le corps racleur (**21**),
- et un système de propulsion (**30**) relié, par deux vannes (**31, 32**), aux deux gares (**18, 19**) pour commander le déplacement du corps racleur le long du tube (**13**), alternativement d'une gare à l'autre.

**3 -** Installation selon la revendication 2, caractérisée en ce que l'unité de dosage (**11**) est un tube doseur pondéral (**13**), monté sur pesons (**25, 26**) et s'étendant sensiblement, au moins en partie, horizontalement.

**4 -** Installation selon la revendication 2, caractérisée en ce que le système de propulsion (**30**) est pneumatique et raccordé à une source de fluide propulseur (**10**).

**5 -** Installation selon la revendication 2, caractérisée en ce que le système de propulsion (**30**) est hydraulique (**36**) et raccordé à une source annexe (**37**) de liquide propulseur.

**6 -** Installation selon la revendication 5, caractérisée en ce que la source (**37**) de liquide propulseur est à base de solvant, le système de propulsion (**36**) comprenant une pompe à débit variable (**39**).

**7 -** Installation selon les revendications 4 à 6 prises ensembles, caractérisée en ce que les systèmes de propulsion pneumatique et hydraulique sont reliés entre eux par un circuit commun (**30**) et une série de conduites et vannes de commande.

**8 -** Installation selon la revendication 1, caractérisée en ce qu'elle comprend au moins un clapet mobile (**12, 12′, 12˝**) de commande de l'admission du composant dans l'unité de dosage (**11**)**,** de préférence pneumatique, maintenu élastiquement en position de fermeture d'une conduite d'arrivée (**9, 9′, 9˝**) du composant en provenance du moyen de stockage (**1, 1′, 1˝**), position dans laquelle le clapet (**12**) comporte une conformation (**83, 91**) qui épouse la forme de la paroi interne de l'unité de dosage (**11**), de manière à assurer une continuité de forme de la section de l'unité de dosage.

**9 -** Procédé de formulation d'un mélange à partir de composants à caractère liquide, conservés dans des moyens de stockage à partir desquels ils sont prélevés pour être dosés dans une unité de dosage, puis transférés en quantité connue vers un réacteur de mélange,
caractérisé en ce qu'il consiste à effectuer, simultanément, à l'aide d'un corps racleur propulsé d'une extrémité à l'autre de l'unité de dosage, un raclage de la surface interne de l'unité de dosage et un transfert du composant dosé vers le réacteur de mélange.

**10 -** Procédé selon la revendication 9, caractérisé en ce qu'il consiste à propulser le corps racleur à vitesse constante et élevée, de préférence pneumatiquement, pour assurer un transfert total du composant dosé.

**11 -** Procédé selon la revendication 9, caractérisé en ce qu'il consiste à propulser le corps racleur à vitesse lente et variable, de préférence hydrauliquement, par un liquide propulseur solvant, en vue d'effectuer un transfert contrôlé du composant dosé.

**12 -** Procédé selon la revendication 11, caractérisé en ce qu'il consiste à faire varier la vitesse de propulsion en ajustant le débit de la pompe responsable au débit du liquide propulseur.
